# EUROPÄISCHE PATENTSCHRIFT

(11) **EP 4 019 680 B1**
(45) Veröffentlichungstag und Bekanntmachung des Hinweises auf die Patenterteilung: **07.06.2023**
(21) Anmeldenummer: 20216885.2
(22) Anmeldetag: 23.12.2020
(51) Int. Cl.: D04B 7/26, D04B 7/28, D04B 15/36, D04B 15/56

(54) **STRICKSYSTEM FÜR EINE FLACHSTRICKMASCHINE, FLACHSTRICKMASCHINE MIT DEMSELBEN UND VERFAHREN ZUM BETREIBEN DER FLACHSTRICKMASCHINE**
KNITTING SYSTEM FOR A FLAT KNITTING MACHINE, FLAT KNITTING MACHINE COMPISING THE SAME AND METHOD FOR OPERATING SAID KNITTING MACHINE
SYSTÈME DE TRICOTAGE POUR UN MÉTIER À TRICOTER RECTILIGNE, MÉTIER À TRICOTER RECTILIGNE AVEC DUTIT SYSTÈME ET PROCÉDÉ DE FONCTIONNEMENT DU MÉTIER À TRICOTER RECTILIGNE

(43) Veröffentlichungstag der Anmeldung: 29.06.2022
(73) Patentinhaber: KARL MAYER STOLL R&D GmbH, 63179 Obertshausen (DE)
(72) Erfinder: MOHR, Jürgen, 72768 Reutlingen (DE); SCHRÖDER, Patrick, 72760 Reutlingen (DE)
(74) Vertreter: Kohler Schmid Möbus Patentanwälte

(56) Entgegenhaltungen:
- DE-A1- 2 144 271
- DE-T2- 69 503 831
- JP-A- H0 874 146
- JP-U- H 064 092
- US-A1- 2019 360 134

## Beschreibung

Die Erfindung betrifft ein Stricksystem für eine Flachstrickmaschine mit einem ersten und einem zweiten Strickschloss gemäß dem Oberbegriff von Anspruch 1. Weiterhin betrifft die Erfindung eine Flachstrickmaschine sowie ein Verfahren zum Betrieb einer Flachstrickmaschine.

Ein gattungsgemäßes Stricksystem ist aus der JP H08 74146 A bekannt.

Weitere Stricksysteme sind aus der US 2019/360134 A1 und DE 21 44 271 A1 bekannt.

Bei der Herstellung von Gestricken auf Strick- oder Wirkmaschinen werden immer höhere Anforderungen in Bezug auf Muster und Designs sowie spezielle Eigenschaften, wie z. B. bezüglich der Festigkeit des gesamten Gestricks oder Bereichen davon, gestellt.

Um diesen Anforderungen gerecht zu werden, wurden bereits Flachstrickmaschinen entwickelt, deren Fadenführer mittels separaten Antrieben autark vom Schlitten bzw. Strickschloss über das oder die Nadelbetten bewegt werden können.

Um weitere Möglichkeiten der Fadeneinlage zu schaffen, wurden entsprechende Möglichkeiten der Bewegung des Fadenführers in vertikaler Richtung und zum Schwenken der Fadenführerschienen, auf denen die Fadenführer geführt sind, entwickelt. Mittels dieser Technologien können verschiedenste neue Bindungsarten realisiert werden, da es nun möglich ist, Fäden zwischen die Nadeln zu führen, diese zu umschlingen und die Fäden als Kettfäden in das Gestrick einzusetzen.

Um auf Strick- oder Wirkmaschinen das gleichzeitige Einbringen von einem oder mehreren Fäden zur Verarbeitung als Schuss-, Plattier-, Intarsia- oder Stehfäden zu ermöglichen, müssen die dafür ausgewählten Nadeln in eine definierte, vorgeschobene Position gebracht werden. Anschließend nimmt der Schlitten eine Position außerhalb des Strick- oder des Nadelbettbereichs ein. Hierzu ist es bekannt, ein spezielles Schloss am Schlittenende vorzusehen, welches ausgewählte Nadeln auslaufend in eine vorgeschobene Position bringt. Da das Schloss keine Abzugsteile aufweist, können die normalen Strickfunktionen nicht durchgeführt werden. Einlaufend können nur die vor der Schlittenumkehr vorgeschobenen Nadeln verarbeitet und zurückgezogen werden.

Aufgabe der vorliegenden Erfindung ist es, ein Stricksystem und eine Flachstrick- oder Wirkmaschine bereitzustellen, bei der zwischen den Schlössern Einlegeteile für eine Kettfadenfunktion vorgeschoben und dennoch sämtliche Strickfunktionen mit den Strickschlössern durchgeführt werden können.

Gelöst wird diese Aufgabe erfindungsgemäß durch ein Stricksystem mit den Merkmalen des Anspruchs 1. Die ausgetriebenen Einlegeteile können für eine Kettfadenanwendung verwendet werden.

Dadurch, dass Einlegeteile zwischen zwei Strickschlössern in eine vorgeschobene Position gebracht werden können, ist es möglich, im gleichen Schlittenhub in dem jeweils nachfolgenden Strickschloss noch weitere Strickoperationen mit dem vorgeschobenen Einlegeteil auszuführen.

Zwischen dem ersten und zweiten Strickschloss kann ein Führungsschlossteil angeordnet sein. Vorzugsweise weist das Führungsschlossteil zumindest zwei Führungsschlossteilabschnitte auf und ist zumindest ein Führungsschlossteilabschnitt zwischen einer aktiven Position und einer nicht aktiven Position schaltbar. Insbesondere kann vorgesehen ein, dass der zumindest eine Führungsschlossteilabschnitt für eine nicht aktive Position in eine in Richtung Schlossplatte abgesenkte Position gebracht, oder in, unter oder über ein anderes Schlossteil, insbesondere einen anderen Führungsschlossteilabschnitt, verschoben und damit inaktiv geschaltet werden kann. Wenn der Führungsschlossteilabschnitt abgesenkt wird, kann er zumindest teilweise in die Schlossplatte versenkt werden. Es ist auch denkbar, dass der Führungsschlossteilabschnitt in einer aktiven Position mit Abstand über der Schlossplatte angeordnet ist, also "Luft" zwischen dem Führungsschlossteilabschnitt und der Schlossplatte besteht. Der Führungsschlossteilabschnitt kann für eine inaktive Position abgesenkt werden, sodass der Abstand zur Schlossplatte verringert ist, nicht mehr besteht, also die Unterseite des Führungsschlossteilabschnitts auf Höhe der Schlossplatte ist, oder der Führungsschlossteilabschnitt zumindest teilweise in der Schlossplatte versenkt ist.

Wenn der Führungsschlossteilabschnitt für eine inaktive Position verschoben, insbesondere parallel zur Oberseite der Schlossplatte verschoben wird, kann er in, über oder unter ein anderes Schlossteil, insbesondere einen anderen Führungsschlossteilabschnitt verlagert werden. Das andere Schlossteil kann eine Tasche aufweisen, in der der verschobene Führungsschlossteilabschnitt aufgenommen werden kann.,

Dadurch, dass zumindest ein Führungsschlossteilabschnitt weggeschaltet werden kann, kann eine weitere Schlossbahn geschaffen werden, die von Einlegeteilen genutzt werden kann, die für eine Kettfadeneinlage vorgeschoben wurden. Wird der Führungsschlossteilabschnitt jedoch in seiner aktiven Position verwendet, so kann das Führungsschlossteil in seiner herkömmlichen Funktion verwendet werden.

Das Führungsschlossteil kann drei Führungsschlossteilabschnitte aufweisen. Dabei kann zumindest ein Führungsschlossteilabschnitt schaltbar sein. Somit ist es beispielsweise möglich, durch Inaktivieren eines Führungsschlossteilabschnitts einen Kanal zwischen den beiden anderen Führungsschlossteilabschnitten auszubilden. Insbesondere dadurch ist es möglich, die Steuerfüße von Einlegeteilen, die vorgeschoben wurden, und von Einlegeteilen, die nicht vorgeschoben wurden, getrennt zu halten. Dadurch wird die Zuverlässigkeit des Strickprozesses unterstützt.

Insbesondere kann ein Führungsschlossteilabschnitt zur Stabilisierung von Steuerfüßen von Stricknadeln vorgesehen sein, wenn diese eine durch einen anderen Führungsschlossteilabschnitt gebildete Schlossbahn durchlaufen.

Besonders vorteilhaft ist es, wenn das erste und zweite Strickschloss benachbart zu dem Führungsschlossteil jeweils ein Abzugsteil aufweisen, wobei unterhalb der Abzugsteile jeweils ein Drückerteil angeordnet ist, das weiterhin auf derselben Höhe wie ein zur Bildung eines Fanghenkels vorgesehenes Drückerteil des jeweiligen Strickschlosses angeordnet ist. Die Position des Drückerteils und die Austriebshöhe des Einlegeteils muss nicht zwangsläufig die Position zur Einlage von Fanghenkeln besitzen.

Wenn ein Abzugsteil vorgesehen ist, können die üblichen, normalen Strickfunktionen durchgeführt werden. Durch das Vorsehen eines weiteren zusätzlichen Drückerteils im Bereich des Abzugsteils kann jedoch verhindert werden, dass die Steuerfüße von Einlegeteilen, die eine vorgeschobene Position eingenommen haben, vom Abzugsteil abgezogen werden. Somit bleiben die Einlegeteile in einer vorgeschobenen Position und es können Kettfadenanwendungen durchgeführt werden. Häufig ist bei Strickschlössern im Bereich eines Abzugsteils bereits ein Drückerteil vorgesehen, welches sich jedoch auf einer anderen Spur befindet als ein Drückerteil, welches für eine Fangbildung vorgesehen ist. Bei der erfindungsgemäßen Anordnung sind somit vorzugsweise zwei Drückerteile unterhalb eines Abzugsteils vorgesehen. Je nachdem, welche Strickfunktion mit einem Einlegeteil, welches in einer vorgeschobenen Position bleiben soll, durchgeführt wurde, kann mit einem Drückerteil im Bereich des Abzugsteils ein Abziehen des Einlegeteils verhindert werden, sodass das Einlegeteil in einer vorgeschobenen Position bleibt.

Wenigstens ein Strickschloss kann ein zusätzliches Führungsschlossteil mit zumindest zwei Führungsschlossteilabschnitten aufweisen, von denen zumindest einer schaltbar ist. Dadurch ist es möglich, im gleichen Schlittenhub Einlegeteile mehrfach in eine vorgeschobene Position für eine Kettfadeneinlage zu bringen und vor einer Schlittenumkehr mehrfach Kettfäden in die vorgeschobenen Einlegeteile einzulegen.

In den Rahmen der Erfindung fällt außerdem eine Flachstrickmaschine mit einem erfindungsgemäßen Stricksystem. Eine solche Strickmaschine oder Wirkmaschine ist besonders für Kettfadenanwendungen geeignet.

Es können zumindest zwei Fadenführer vorgesehen sein, wobei ein Fadenführer den anderen verdrängen kann. Dadurch kann vermieden werden, dass die jeweils einzulegenden Fäden, die durch die Fadenführer geführt werden, beschädigt werden.

Alternativ oder zusätzlich ist es denkbar, dass zumindest ein Fadenführer quer zur Bewegungsrichtung eines Schlittens schwenkbar ist. Auch dadurch kann eine Beschädigung von Fäden vermieden werden, da der eine Fadenführer dem anderen Fadenführer ausweichen kann.

Gemäß einer Ausführungsform können zumindest ein autark angetriebener Fadenführer und zumindest ein von einem Schlitten mitnehmbarer Fadenführer vorgesehen sein. Dadurch ist es möglich, eine Vielzahl unterschiedlicher Muster zu erzeugen.

Weiterhin fällt in den Rahmen der Erfindung ein Verfahren zum Betrieb einer Flachstrickmaschine, bei dem ein oder mehrere Einlegeteile, insbesondere Stricknadeln, eines vorderen Nadelbetts und/oder ein oder mehrere Einlegeteile, insbesondere Stricknadeln, eines hinteren Nadelbetts für eine Kettfadenanwendung schlossauslaufend zwischen zwei Strickschlössern in eine definierte vorgeschobene Position gebracht werden und anschließend ein Faden in die vorgeschobenen Einlegeteile eingebracht oder vorgelegt wird. Dadurch, dass Einlegeteile zwischen zwei Strickschlössern in eine vorgeschobene Position gebracht werden können, ist es möglich, im gleichen Schlittenhub in dem jeweils nachfolgenden Strickschloss noch weitere Strickoperationen mit dem vorgeschobenen Einlegeteil auszuführen.

Schlossauslaufend bezeichnet den in Schlittenrichtung auf das Strickschloss folgenden Bereich. Schlosseinlaufend bezeichnet entsprechend den in Schlittenrichtung dem Strickschloss vorlaufenden Bereich.

Um sicher zu stellen, dass die Einlegeteile in einer vorgeschobenen Position verbleiben, kann ein Drückerteil vorgesehen sein, welches verhindert, dass die vorgeschobenen Einlegeteile abgezogen werden. Außerdem kann ein Führungsschlossteil einen Führungsschlossteilabschnitt aufweisen, der inaktiv geschaltet werden kann, sodass dadurch eine zusätzliche Schlossbahn entsteht und ein Abzug der Einlegeteile an dieser Stelle vermieden wird. Insbesondere kann ein schaltbares Drückerteil die entsprechend ausgewählten Einlegeteile aus der Schlosskurve über ein Abzugsteil heben und somit das Abziehen der Einlegeteile verhindern. Dabei kann ein Abschnitt des jeweils nachlaufenden Führungsschlossteils inaktiv geschaltet werden, wodurch die Einlegeteile entlang der dadurch geschaffenen zusätzlichen Schlossbahn bewegt werden. Die ausgewählten Einlegeteile können dadurch in ihrer vorgeschobenen Position bleiben, wodurch die Einlage von Kettfäden in diese Einlegeteile möglich ist.

Die vorzuschiebenden Einlegeteile, insbesondere Stricknadeln, können ausgewählt werden und über ein Austriebsschlossteil im Nadelbett vorgeschoben werden. Anschließend kann je nach Schaltstellung eines Drückerteils und je nach gewählter Fahrspur ein Fanghenkel oder eine Masche mit den vorgeschobenen Einlegeteilen gebildet werden. Danach können die vorgeschobenen Einlegeteile, wie oben bereits ausgeführt wurde, durch ein aktiviertes Drückerteil über ein Abzugsteil gehoben werden, sodass sie in eine Schlossbahn gelangen.

Dies bedeutet, dass sowohl Einlegeteile, mit denen ein Fanghenkel gebildet wurde als auch Einlegeteile, mit denen eine Masche gebildet wurde, für eine Kettfadenanwendung eine vorgeschobene Position einnehmen können. Auch die vorhergehende Einlage von Schussfäden ist denkbar.

Besonders vorteilhaft ist es, wenn die Steuerfüße von vorgeschobenen Einlegeteilen und von nicht vorgeschobenen Einlegeteilen durch einen Führungsschlossteilabschnitt getrennt gehalten werden.

Besondere Vorteile ergeben sich, wenn die vorgeschobenen Einlegeteile im gleichen Schlittenhub im nachlaufenden Strickschloss in eine Grundstellung zurückgezogen werden. Durch die Verwendung eines Stricksystems mit mehreren Strickschlössern können innerhalb eines Schlittenhubs unterschiedliche zur Kettfadeneinlage ausgetriebene Einlegeteile und/oder zur Kettfadeneinlage ausgetriebene Einlegeteile mehrmals in einem Stricksystem mit mehreren Strickschlössern verarbeitet werden und im jeweils darauf anschließenden Strickschloss in die Grundstellung zurückgezogen werden. Der Schlitten muss innerhalb eines Hubs nicht gestoppt werden, was die Effizienz der Kettfadeneinlage innerhalb des Strickprozesses erhöht.

Schlosseinlaufend kann durch Wegschalten eines Führungsschlossteilabschnitts eine Schlossbahn geschaffen werden. Insbesondere kann dadurch verhindert werden, dass die vorgeschobenen Einlegeteile schlosseinlaufend abgezogen werden.

Gemäß einer Verfahrensvariante kann die Kettfadeneinlage erfolgen, ohne dass der Schlitten den Strickbereich oder das Nadelbett verlässt. Dadurch ist der Strickprozess besonders effektiv.

Erfindungsgemäß ist es demnach möglich, zusätzlich zur Fadeneinlage und Maschenbildung, wie sie herkömmlich erfolgt, alle Einlegeteile oder Bereiche von Einlegeteilen des vorderen und/oder hinteren Nadelbetts für Kettfadenanwendungen jeweils zwischen den Schlössern eines Stricksystems schlossauslaufend in eine vordefinierte, vorgeschobene Position auszutreiben. Die für Kettfadenanwendungen vorgeschobenen bzw. ausgetriebenen Einlegeteile können komplett oder einzeln oder in Gruppen in die Position zur Kettfadeneinlage zwischen den Schlössern gebracht und auch wieder abgezogen werden.

Es besteht die Möglichkeit, die zwischen den einzelnen Schlössern eines Stricksystems jeweils für Kettfadenanwendungen ausgetriebenen Einlegeteile schlosseinlaufend im nachfolgenden Strickschloss zu verarbeiten und zu kulieren. Mit diesen Einlegeteilen können Strickoperationen wie Masche bilden, Fang, Schussfadeneinlage etc. durchgeführt werden.

Weiterhin kann vorgesehen sein, dass mindestens ein autark angetriebener Fadenführer, der zur Kettfadeneinlage optimiert worden sein kann, und/oder mindestens ein herkömmlicher, von einem Schlitten mitgenommener Fadenführer, zwischen den Strickschlössern agieren können. Es kann mindestens ein Fadenführer vorgesehen sein, der einen oder mehrere Fäden gleichzeitig zu den für die Kettfadeneinlage ausgetriebenen Einlegeteilen führen kann.

Alle, ein Teil oder einzelne der ausgetriebenen Einlegeteile können über ein oder mehrere Schlösser in der ausgetriebenen Position verbleiben, d. h. durch Vorsehen und geeignetes Schalten von Drückerteilen kann verhindert werden, dass ausgetriebene Einlegeteile durch Strickschlösser, die nach dem Austreiben an den Einlegeteilen vorbei bewegt werden, abgezogen werden. Einlegeteile, welche sich zwischen den Schlössern zur Kettfadeneinlage in ihrer vorgeschobenen Position befinden, können aus dem vorderen und/oder hinteren Nadelbett stammen.

Die Einlegeteile können als Zungennadeln oder Schiebernadeln ausgebildet sein.

Eine Drückerteilsteuerung kann auf der schlossauslaufenden und/oder auf der schlosseinlaufenden Seite des Schlosses ein zusätzliches schaltbares Drückerteil aufweisen. Das zusätzliche schaltbare Drückerteil, insbesondere im Bereich eines Abzugsteils, kann die entsprechend ausgewählten Einlegeteile aus der Schlosskurve über das zugeordnete Abzugsteil heben und somit das Abziehen des Einlegeteils verhindern. Dabei kann beispielsweise der untere Teil des jeweils nachlaufenden Führungsschlossteils inaktiv geschaltet werden, wodurch die Einlegeteile entlang der geschaffenen zusätzlichen Schlossbahnen bewegt werden. Die ausgewählten Einlegeteile können dadurch in ihrer vorgeschobenen Position verbleiben, wodurch die Einlage von Kettfäden in diese Einlegeteile möglich ist.

Weitere Merkmale und Vorteile der Erfindung ergeben sich aus der nachfolgenden detaillierten Beschreibung von Ausführungsbeispielen der Erfindung, anhand der Figuren der Zeichnung, die erfindungswesentliche Einzelheiten zeigt, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

In der schematischen Zeichnung sind Ausführungsbeispiele der Erfindung in verschiedenen Stadien der Benutzung dargestellt und in der nachfolgenden Beschreibung näher erläutert.

Es zeigen:
- Fig. 1: ein Stricksystem mit einem ersten und einem zweiten Strickschloss;
- Fig. 2: beispielhaft den möglichen Weg zur Fangbildung in einem ersten Schloss und zum daran anschließenden Austrieb zu einer Kettfadeneinlage zwischen den Schlössern;
- Fig. 3: einen Bereich eines der Nadelbetten, innerhalb welchem Nadeln zwischen den Schlössern in eine vorgeschobene Position gebracht wurden;
- Fig. 4: einen Bereich eines Nadelbetts, in dem Nadeln zur Maschenbildung ausgetrieben wurden;
- Fig. 5: eine Darstellung entsprechend der Figur 4, wobei in zwei Bereichen Nadeln zur Maschenbildung ausgetrieben wurden;
- Fig. 6: einen Ausschnitt einer Flachstrickmaschine mit einem Fadenführer;
- Fig. 7: eine Darstellung entsprechend der Figur 6, wobei nur in einem kleineren Bereich Nadeln zur Kettfadeneinlage ausgetrieben wurden;
- Fig. 8: eine Anordnung mit insgesamt drei Fadenführern;
- Fig. 9: eine Anordnung, bei der zwei Fadenführer sich gegenseitig verdrängen können;
- Fig. 10: eine Anordnung mit einem Fadenführer, der quer zur Schlittenbewegungsrichtung bewegbar ist;
- Fig. 11: eine Darstellung entsprechend der Figur 7, wobei in einem kleinen Bereich Nadeln im vorderen und im hinteren Nadelbett zur Kettfadeneinlage ausgetrieben wurden.

Figur 1 zeigt einen Teil eines Stricksystems 1 mit einem Strickschloss 100 und mit einem Strickschloss 101. Zwischen den Strickschlössern 100, 101, insbesondere zwischen den Abzugsteilen 3, 31 der benachbarten Strickschlösser 100, 101, bzw. zwischen den gestrichelten Linien, ist ein Führungsschlossteil 11 angeordnet. Das Führungsschlossteil 11 weist Führungsschlossteilabschnitte 11a, 11b, 11c auf, wovon zumindest ein Führungsschlossteilabschnitt 11a, 11b, 11c schaltbar ist, d. h. in Richtung Schlossplatte 7 absenkbar oder verschiebbar in, unter oder über ein anderes Schlossteil, insbesondere Führungsschlossteilabschnitt 11a, 11b, 11c, ist.

Um für verschiedene Strickoperationen Steuerfüße von Einlegeteilen, wie beispielsweise Stricknadeln, in ein Nadelbett versenken zu können, sind Drückerteile 2, 4, 5, 21, 41, 51 vorgesehen.

Im gezeigten Ausführungsbeispiel ist ein weiteres Führungsschlossteil 10 vorgesehen, welches ebenfalls mehrteilig ausgebildet ist und insbesondere die Führungsschlossteilabschnitte 10a, 10b, 10c aufweist, bei denen auch zumindest ein Führungsschlossteilabschnitt 10a, 10b, 10c schaltbar, d. h. in Richtung Schlossplatte 7 absenkbar oder verschiebbar in, unter oder über ein anderes Schlossteil, insbesondere Führungsschlossteilabschnitt 10a, 10b, 10c, ist. Im gezeigten Ausführungsbeispiel sind die Führungsschlossteilabschnitte 10a, 11a als fester Abschnitt und die Führungsschlossteilabschnitte 10b, 11b jeweils als schaltbarer Führungsschlossteilabschnitt ausgeführt. Es ist aber auch möglich, andere Führungsschlossteilabschnitte schaltbar auszugestalten oder fest auszugestalten oder alle Führungsschlossteilabschnitte 10a, 10b, 10c, 11a, 11b, 11c schaltbar auszuführen.

Die schaltbaren Führungsschlossteilabschnitte 10b, 11b können mittels Schieber, Hebel, Motoren, hydraulisch oder pneumatisch angetrieben werden bzw. geschaltet werden. Durch die Schaltbarkeit der Führungsschlossteilabschnitte 10b, 11b wird eine zusätzliche Schlossbahn für Steuerfüße von Einlegeteilen geschaffen.

Weiterhin wurde die Drückerteilsteuerung auf beiden Seiten der schaltbaren Drückerteile für Fang 4, 41 der beiden Strickschlösser 100, 101 jeweils um zusätzliche, ebenfalls schaltbare Drückerteile 2, 21 ergänzt. Die schaltbaren Drückerteile 2, 21 sind im Bereich von Abzugsteilen 3, 31 angeordnet. Insbesondere sind sie unterhalb der Abzugsteile 3, 31 vorgesehen. Außerdem sind die Drückerteile 2, 21 auf der gleichen Höhe bzw. Spur angeordnet wie die Drückerteile für Fang 4, 41.

Befinden sich Steuerfüße von Einlegeteilen auf einer anderen Spur, können noch weitere Drückerteile 5, 51 vorgesehen sein, die ebenfalls schaltbar ausgeführt sind. Die Drückerteile 5, 51 sind unterhalb der Drückerteile 2, 21 angeordnet. Insbesondere sind sie auch unterhalb der Abzugsteile 3, 31 angeordnet. Durch die Drückerteile 2, 21, 5, 51 können die Steuerfüße von ausgewählten Einlegeteilen in das Nadelbett gedrückt und somit aus der Schlosskurve über das jeweilige Abzugsteil 3, 31 gehoben werden, wodurch ein Zurückziehen bzw. Kulieren der ausgewählten Einlegeteile verhindert wird.

Wenn zudem der jeweils nachlaufende Führungsschlossteilabschnitt 10b, 11b weggeschaltet wird, also abgesenkt oder in, unter oder über ein anderes Schlossteil, insbesondere Führungsschlossteilabschnitt 11a, 11c, verschoben wird, werden die Steuerfüße der ausgewählten Einlegeteile durch die nun freigegebene, zusätzliche Schlossbahn geführt. Dadurch bleiben die Einlegeteile in ihrer vorgeschobenen Position. Sie können in dieser Position für Kettfadenanwendungen benutzt werden.

Die weiteren Führungsschlossteilabschnitte 10c, 11c, die schaltbar ausgeführt sein können, ermöglichen eine sichere Trennung der nicht ausgewählten Einlegeteile in der Grundstellung und den zur Kettfadeneinlage ausgewählten vorgeschobenen Einlegeteile.

Die Figur 2 zeigt den möglichen Weg F/M zur Fangbildung im Schloss 101 und zum daran anschließenden Austrieb zur Kettfadeneinlage zwischen den Strickschlössern 101, 100, wenn das Stricksystem 1 (und damit ein Schlitten, mit dem das Stricksystem gekoppelt ist) in Pfeilrichtung L bewegt wird. Der Weg F/M ist als gestrichelte Linie dargestellt.

Der oder die ausgewählten Steuerfüße von Einlegeteilen passieren zunächst das Austriebsschlossteil 61 des Strickschlosses 101, wodurch die Einlegeteile aus ihrer Kammgleicheposition im Nadelbett vorgeschoben werden. Mittels des Drückerteils 41 für Fang werden die Steuerfüße der ausgewählten Einlegeteile in das Nadelbett gedrückt. Es werden hier mit diesen Einlegeteilen also zunächst Fanghenkel gebildet. Im weiteren Verlauf des Weges werden die Steuerfüße durch das zusätzliche schaltbare Drückerteil 21 ebenfalls in das Nadelbett gedrückt, wodurch sie nicht durch das nachlaufende Abzugsteil 31 zurückgezogen werden können. Dabei wird der nachlaufende Führungsschlossteilabschnitt 11b in eine inaktive Position geschaltet, also abgesenkt oder in, unter oder über ein anderes Schlossteil verschoben. Die Steuerfüße der Einlegeteile werden durch die zusätzliche Schlossbahn Z1 geführt. Die ausgewählten Einlegeteile bleiben in ihrer vorgeschobenen Position und können für Kettfadenanwendungen benutzt werden. "Nachlaufend" bedeutet, dass ein Schlossteil oder Drückerteil während eines Schlittenhubs nach einem anderen Schlossteil oder Drückerteil an einem Einlegeteil vorbei bewegt wird.

Bei einer Weiterfahrt des Schlittens gelangen die ausgewählten Steuerfüße in das anschließende (nachfolgende) Strickschloss 100. Hier können die Einlegeteile, in welche im Bereich der Schlossbahn Z1 ein oder mehrere Fäden eingelegt wurden, diese Fäden kulieren, zusätzliche Maschen und/oder Fanghenkel bilden oder in ihrer vorgeschobenen Position verbleiben. Im gezeigten Ausführungsbeispiel werden mit dem Strickschloss 101 Fanghenkel und dem Strickschloss 100 Maschen gebildet. Es können hier aber natürlich auch alle anderen Wege zur Verarbeitung des Fadens in den Strickschlössern 100, 101 angewandt werden.

Die Figur 3 zeigt einen Ausschnitt eines Nadelbetts N. Bei einer Bewegung des Schlittens in Pfeilrichtung L werden im Bereich zwischen den Strickschlössern 100, 101 die Einlegeteile, insbesondere Nadeln (im Folgenden sind immer auch Einlegeteile allgemein gemeint, wenn von Nadeln die Rede ist), zur Kettfadeneinlage in eine vorgeschobene Position gebracht, was durch den Bereich B angedeutet ist. Anschließend werden die vorgeschobenen Nadeln durch das Strickschloss 100 wieder auf ihre Kammgleicheposition zurückgezogen. Im gezeigten Beispiel sind alle Nadeln im Bereich B zur Kettfadeneinlage ausgetrieben. Es können aber auch nur Nadeln in bestimmen Abschnitten oder einzelne Nadeln ausgetrieben werden. Zur Vereinfachung ist lediglich eine Nadelbettseite dargestellt. Die Strickschlösser 101, 100 sind nicht explizit gezeigt, sondern nur oberhalb der Strickschlösser 100, 101 angeordnete Bürsten (bei Zungennadeln).

Die Figur 4 zeigt, dass im Bereich B eines der Nadelbetten zwischen den Strickschlössern 101, 100 Nadeln für eine Kettfadeneinlage vorgeschoben wurden. Im Unterschied zur Figur 3 wurden hier die Nadeln jedoch zusätzlich durch das Strickschloss 101 im Bereich C zur Bildung von Maschen ausgetrieben. Es versteht sich, dass auch eine Bildung von Fanghenkeln oder eine Kombination von Fanghenkeln und Maschen im Strickschloss 101 möglich ist. Gleiches gilt für das Strickschloss 100.

Gemäß der Figur 5 wurden von den Nadeln im Bereich B die für eine Kettfadenanwendung vorgeschoben wurden, noch zusätzlich in den Bereichen C, C' mit den Strickschlössern 101, 100 Nadeln ausgetrieben, sodass eine oder mehrere Maschen gebildet werden können. Es versteht sich, dass auch eine Bildung von Fanghenkeln usw. im Strickschloss 101 und im Strickschloss 100 möglich ist.

Bei der Darstellung der Figur 6 ist zu erkennen, dass ein Fadenführer 20 zur Kettfadeneinlage vorgesehen ist, der im Bereich B zwischen den Strickschlössern 100, 101 Fäden einlegen kann. Im gezeigten Ausführungsbeispiel kann der Fadenführer 20 sieben nebeneinanderliegende Fäden zu den im Bereich B ausgetriebenen Nadeln bringen. Es sind aber natürlich auch mehr oder weniger Fäden in gleichen oder unterschiedlichen Abständen zueinander möglich. Auf diese Weise können Fäden in den Nadelhaken eingelegt werden, oder die Nadeln können mittels des Fadenführers 20 umschlungen werden.

Im Ausführungsbeispiel gemäß der Figur 7 wurden nur Nadeln im Bereich B' zur Kettfadeneinlage ausgetrieben. Die Anzahl der ausgetriebenen Nadeln entspricht im gezeigten Beispiel der Anzahl der durch den Fadenführer 20 geführten Fäden. Es können aber auch mehr oder weniger Nadeln in gleichen oder unterschiedlichen Abständen zueinander für eine Kettfadeneinlage ausgetrieben werden.

In der Darstellung gemäß der Figur 8 sind ein Fadenführer 20 zur Kettfadeneinlage sowie zwei weitere Fadenführer 30, 30' vorgesehen. Die Fadenführer 30, 30' können zusätzlich zur Kettfadeneinlage durch den Fadenführer 20 weitere Fäden, einzeln oder in Gruppen, in durch die Strickschlösser 100, 101 ausgetriebene Nadeln einlegen. Hierbei sind alle Arten der Maschenbildung und Techniken zur Schussfadeneinlage entsprechend dem Stand der Technik möglich.

Die Fadenführer 30, 30' können vor und/oder hinter dem Fadenführer 20 zur Kettfadeneinlage positioniert werden und Fäden sowohl Nadeln des vorderen wie auch des hinteren Nadelbetts zuführen.

In der Figur 9 ist gezeigt, dass das Einlegen von Kettfäden durch den Fadenführer 20 zur Kettfadeneinlage mit dem Einbringen von Strickfäden durch den Fadenführer 30 im Bereich B' kombiniert werden kann. Dabei können sich die beiden Fadenführer 20, 30 gegenseitig verdrängen um die jeweils einzulegenden Fäden nicht zu beschädigen.

Einer der Fadenführer 20, 30 kann als autark angetriebener Fadenführer ausgeführt sein. Es können auch beide Fadenführer 20, 30 als autark angetriebene Fadenführer ausgeführt sein.

Die Figur 10 zeigt die Möglichkeit, dass die Fadenführer 20, 30 so aneinander vorbei bewegt werden können, dass sie sich nicht gegenseitig verdrängen müssen. Dies kann dadurch realisiert werden, dass einer der Fadenführer, im gezeigten Ausführungsbeispiel der Fadenführer 20 zur Kettfadeneinlage, mittels einer Schwenkbewegung quer zur Schlittenrichtung neben einer ausgetriebenen Nadel und/oder zwischen mehreren ausgetriebenen Nadeln hindurchbewegt wird und sich somit vom Fadenführer 30 wegbewegt. Der Fadenführer 30 kann so den Fadenführer 20 zur Kettfadeneinlage kontaktlos passieren.

In der Figur 11 ist zu erkennen, dass der Austrieb von Einlegeteilen zur Kettfadeneinlage mit einem erfindungsgemäßen Stricksystem auf dem vorderen und/oder auf dem hinteren Nadelbett oder auf beiden Nadelbetten gleichzeitig durchgeführt werden kann. Die vorgeschobenen Bereiche der Einlegeteile der jeweiligen Nadelbetten können dabei voneinander getrennt sein (hier nicht dargestellt) oder sich überlappen.

## Patentansprüche

1. Stricksystem (1) für eine Flachstrickmaschine mit einem ersten und einem zweiten Strickschloss (100, 101) sowie Drückerteilen (2, 5, 21, 51), **dadurch gekennzeichnet, dass** die Drückerteile (2, 5, 21, 51) eingerichtet sind, dafür zu sorgen, dass in einem ersten Strickschloss (100, 101) ausgetriebene Einlegeteile zwischen den Strickschlössern (100, 101) jeweils schlossauslaufend in ihrer ausgetriebenen Position verbleiben.

2. Stricksystem nach Anspruch 1, **dadurch gekennzeichnet, dass** zwischen den Strickschlössern (100, 101) ein Führungsschlossteil (11) vorgesehen ist.

3. Stricksystem nach Anspruch 2, **dadurch gekennzeichnet, dass** das Führungsschlossteil (11) zumindest zwei Führungsschlossteilabschnitte (11a, 11b, 11c) aufweist und zumindest ein Führungsschlossteilabschnitt (11b) zwischen einer aktiven Position und einer nicht aktiven Position schaltbar ist.

4. Stricksystem nach Anspruch 2 oder 3, **dadurch gekennzeichnet, dass** das Führungsschlossteil (11) drei Führungsschlossteilabschnitte (11a, 11b, 11c) aufweist.

5. Stricksystem nach einem der vorhergehenden Ansprüche 3 oder 4, **dadurch gekennzeichnet, dass** ein Führungsschlossteilabschnitt (11c) zur Stabilisierung von Steuerfüßen von Einlegeteilen, wenn diese eine durch einen anderen Führungsschlossteilabschnitt (11b) gebildete Schlossbahn (Z1) durchlaufen, vorgesehen ist.

6. Stricksystem nach einem der vorhergehenden Ansprüche 2 bis 5,
**dadurch gekennzeichnet, dass** das erste und zweite Strickschloss (100, 101) benachbart zu dem Führungsschlossteil (11) jeweils ein Abzugsteil (3, 31) aufweisen, wobei unterhalb der Abzugsteile (3, 31) jeweils ein Drückerteil (2, 21, 5, 51) angeordnet ist, das weiterhin auf derselben Höhe wie ein zur Bildung eines Fanghenkels vorgesehenen Drückerteils (4, 41) des jeweiligen Strickschlosses (100, 101) angeordnet ist.

7. Stricksystem nach einem der vorhergehenden Ansprüche, **dadurch gekennzeichnet, dass** wenigstens ein Strickschloss (100) ein zusätzliches Führungsschlossteil (10) mit zumindest zwei Führungsschlossteilabschnitten (10a, 10b, 10c) aufweist, von denen zumindest einer schaltbar ist.

8. Flachstrickmaschine mit einem Stricksystem (1) nach einem der vorhergehenden Ansprüche.

9. Flachstrickmaschine nach Anspruch 8, **dadurch gekennzeichnet, dass** zumindest zwei Fadenführer (20, 30, 30') vorgesehen sind, wobei ein Fadenführer (20, 30, 30') den anderen verdrängen kann.

10. Flachstrickmaschine nach Anspruch 8 oder 9, **dadurch gekennzeichnet, dass** zumindest ein Fadenführer (30) quer zur Bewegungsrichtung eines Schlittens schwenkbar ist.

11. Flachstrickmaschine nach einem der vorhergehenden Ansprüche 8 bis 10, **dadurch gekennzeichnet, dass** zumindest ein autark angetriebener Fadenführer (20, 30, 30') und zumindest ein von einem Schlitten mitnehmbarer Fadenführer (20, 30, 30') vorgesehen sind.

12. Verfahren zum Betrieb einer Flachstrickmaschine, nach einem der Ansprüche 8 bis 11, bei dem ein oder mehrere Einlegeteile eines vorderen Nadelbetts und/oder ein oder mehrere Einlegeteile eines hinteren Nadelbetts für eine Kettfadenanwendung schlossauslaufend zwischen zwei Strickschlössern (100, 101) in eine definierte vorgeschobenen Position gebracht werden und anschließend ein Faden in die vorgeschobenen Einlegeteile eingebracht oder vorgelegt wird.

13. Verfahren nach Anspruch 12, **dadurch gekennzeichnet, dass** schlossauslaufend ein Drückerteil (2, 21, 5, 51) aktiviert wird, um Steuerfüße der vorgeschobenen Einlegeteile über ein Abzugsteil (3, 31) zu heben und eine Schlossbahn (Z1) für die Steuerfüße der vorgeschobenen Einlegeteile geschaffen wird, indem ein Führungsschlossteilabschnitt (11b) geschaltet wird.

14. Verfahren nach Anspruch 12 oder 13, **dadurch gekennzeichnet, dass** vorgeschobenen Einlegeteile im gleichen Schlittenhub im nachfolgenden Strickschloss (100, 101) in eine Grundstellung zurückgezogen werden.

15. Verfahren nach einem der vorhergehenden Ansprüche 12 bis 14, **dadurch gekennzeichnet, dass** schlosseinlaufend durch Wegschalten eines Führungsschlossteilabschnitts (11b) eine Schlossbahn (Z1) geschaffen wird.

16. Verfahren nach einem der vorhergehenden Ansprüche 12 bis 15, **dadurch gekennzeichnet, dass** die Kettfadeneinlage erfolgt, ohne dass der Schlitten den Strickbereich oder das Nadelbett verlässt.

17. Verfahren nach einem der vorhergehenden Ansprüche, **dadurch gekennzeichnet, dass** die Steuerfüße von vorgeschobenen Einlegeteilen und von nicht vorgeschobenen Einlegeteilen durch einen Führungsschlossteilabschnitt (11c) getrennt gehalten werden.

## Claims

1. Knitting system (1) for a flat knitting machine, comprising a first and a second cam assembly (100, 101) and presser parts (2, 5, 21, 51), **characterized in that** the presser parts (2, 5, 21, 51) are designed to ensure that insert parts driven out in a first cam assembly (100, 101) each remain, beyond the cam, in their driven-out position between the cam assemblies (100, 101).

2. Knitting system according to claim 1, **characterized in that** a guide cam part (11) is provided between the cam assemblies (100, 101).

3. Knitting system according to claim 2, **characterized in that** the guide cam part (11) has at least two guide cam part portions (11a, 11b, 11c) and at least one guide cam part portion (11b) can be switched between an active position and a non-active position.

4. Knitting system according to either claim 2 or claim 3, **characterized in that** the guide cam part (11) has three guide cam part portions (11a, 11b, 11c).

5. Knitting system according to either of the preceding claims 3 or 4, **characterized in that** a guide cam part portion (11c) is provided for stabilizing control feet of insert parts when they pass through a cam path (Z1) formed by another guide cam part portion (11b).

6. Knitting system according to any of the preceding claims 2 to 5, **characterized in that** the first and second cam assemblies (100, 101) each have a take-down part (3, 31) adjacent to the guide cam part (11), a presser part (2, 21, 5, 51) being arranged below the take-down parts (3, 31) in each case, which presser part is further arranged at the same height as a presser part (4, 41) of the relevant cam assembly (100, 101) that is provided to form a tuck loop.

7. Knitting system according to any of the preceding claims, **characterized in that** at least one cam assembly (100) has an additional guide cam part (10) having at least two guide cam part portions (10a, 10b, 10c), at least one of which is switchable.

8. Flat knitting machine having a knitting system according to claim 1.

9. Flat knitting machine according to claim 8, **characterized in that** at least two thread guides (20, 30, 30') are provided, one thread guide (20, 30, 30') being able to displace the other.

10. Flat knitting machine according to either claim 8 or claim 9, **characterized in that** at least one thread guide (30) is pivotable transversely to the direction of movement of a carriage.

11. Flat knitting machine according to any of the preceding claims 8 to 10, **characterized in that** at least one autonomously driven thread guide (20, 30, 30') and at least one thread guide (20, 30, 30') that can be entrained by a carriage are provided.

12. Method for operating a flat knitting machine according to any of claims 8 to 11, in which one or more insert parts of a front needle bed and/or one or more insert parts of a rear needle bed, for a warp thread use, are brought into a defined advanced position between two cam assemblies (100, 101) beyond the cam, and a thread is subsequently introduced or placed into the advanced insert parts.

13. Method according to claim 12, **characterized in that** a presser part (2, 21, 5, 51) is activated beyond the cam in order to lift control feet of the advanced insert parts over a take-down part (3, 31), and a cam path (Z1) for the control feet of the advanced insert parts is provided by switching a guide cam part portion (11b).

14. Method according to either claim 12 or claim 13, **characterized in that** advanced insert parts, in the same carriage stroke, are retracted into an initial position in the following cam assembly (100, 101).

15. Method according to any of the preceding claims 12 to 14, **characterized in that** a cam path (Z1) is provided into the cam by switching out a guide cam section (11b).

16. Method according to any of the preceding claims 12 to 15, **characterized in that** the warp thread is inserted without the carriage leaving the knitting region or the needle bed.

17. Method according to any of the preceding claims, **characterized in that** the control feet of advanced insert parts and of non-advanced insert parts are held separately by a guide cam part portion (11c).

## Revendications

1. Système de tricotage (1) pour un métier à tricoter rectiligne comportant une première et une seconde came de tricotage (100, 101) et des pièces de poussoir (2, 5, 21, 51), **caractérisé en ce que** les pièces de poussoir (2, 5, 21, 51) sont conçues pour assurer le fait que, dans une première came de tricotage (100, 101), des pièces d'insertion entraînées entre les cames de tricotage (100, 101) restent dans leur position entraînée, respectivement en fin de came.

2. Système de tricotage selon la revendication 1, **caractérisé en ce qu'**une pièce de came de guidage (11) est prévue entre les cames de tricotage (100, 101).

3. Système de tricotage selon la revendication 2, **caractérisé en ce que** la pièce de came de guidage (11) présente au moins deux sections de pièce de came de guidage (11a, 11b, 11c) et au moins une section de pièce de came de guidage (11b) peut être commutée entre une position active et une position inactive.

4. Système de tricotage selon la revendication 2 ou 3, **caractérisé en ce que** la pièce de came de guidage (11) présente trois sections de pièce de came de guidage (11a, 11b, 11c).

5. Système de tricotage selon l'une des revendications précédentes 3 ou 4, **caractérisé en ce qu'**une section de pièce de came de guidage (11c) est prévue pour la stabilisation de pieds de commande de pièces d'insertion lorsque celles-ci traversent une voie de came (Z1) formée par une autre section de pièce de came de guidage (11b).

6. Système de tricotage selon l'une des revendications précédentes 2 à 5, **caractérisé en ce que** les première et seconde cames de tricotage (100, 101) présentent respectivement une pièce de dévidage (3, 31) adjacente à la pièce de came de guidage (11), respectivement une pièce de poussoir (2, 21, 5, 51) étant disposée en dessous des pièces de dévidage (3, 31) et en outre disposée à la même hauteur qu'une pièce de poussoir (4, 41), prévue pour former une boucle de charge, de la came de tricotage (100, 101) respective.

7. Système de tricotage selon l'une quelconque des revendications précédentes, **caractérisé en ce qu'**au moins une came de tricotage (100) présente une pièce de came de guidage supplémentaire (10) comportant au moins deux sections de pièce de came de guidage (10a, 10b, 10c), parmi lesquelles au moins une peut être commutée.

8. Métier à tricoter rectiligne comportant un système de tricotage (1) selon l'une quelconque des revendications précédentes.

9. Métier à tricoter rectiligne selon la revendication 8, **caractérisé en ce qu'**au moins deux guide-fils (20, 30, 30') sont prévus, un guide-fil (20, 30, 30') pouvant déplacer l'autre.

10. Métier à tricoter rectiligne selon la revendication 8 ou 9, **caractérisé en ce qu'**au moins un guide-fil (30) peut pivoter transversalement au sens de déplacement d'un coulisseau.

11. Métier à tricoter rectiligne selon l'une des revendications précédentes 8 à 10, **caractérisé en ce qu'**au moins un guide-fil (20, 30, 30') entraîné de manière autonome et au moins un guide-fil (20, 30, 30') pouvant être entraîné par un coulisseau sont prévus.

12. Procédé permettant de faire fonctionner un métier à tricoter rectiligne selon l'une des revendications 8 à 11, dans lequel une ou plusieurs pièces d'insertion d'une fonture avant et/ou une ou plusieurs pièces d'insertion d'une fonture arrière sont amenées dans une position avancée définie pour une application de fil de chaîne en fin de came entre deux cames de tricotage (100, 101), puis un fil est introduit ou présenté dans les pièces d'insertion avancées.

13. Procédé selon la revendication 12, **caractérisé en ce qu'**une pièce de poussoir (2, 21, 5, 51) est activée en fin de came pour soulever des pieds de commande des pièces d'insertion avancées par l'intermédiaire d'une partie de dévidage (3, 31) et une voie de came (Z1) pour les pieds de commande des pièces d'insertion avancées est créée en commutant une section de pièce de came de guidage (11b).

14. Procédé selon la revendication 12 ou 13, **caractérisé en ce que** des pièces d'insertion avancées sont ramenées dans une position de base dans la même course de coulisseau dans la came de tricotage (100, 101) suivante.

15. Procédé selon l'une des revendications précédentes 12 à 14, **caractérisé en ce qu'**une voie de came (Z1) est créée par le retrait de la commutation d'une section de pièce de came de guidage (11b) en début de came.

16. Procédé selon l'une des revendications précédentes 12 à 15, **caractérisé en ce que** l'insertion de fil de chaîne s'effectue sans que le coulisseau quitte la zone de tricotage ou la fonture.

17. Procédé selon l'une quelconque des revendications précédentes, **caractérisé en ce que** les pieds de commande sont maintenus séparés de pièces d'insertion avancées et de pièces d'insertion non avancées par une section de pièce de came de guidage (11c).
